# EUROPÄISCHE PATENTANMELDUNG

(11) **EP 4 596 255 A1**
(43) Veröffentlichungstag der Anmeldung: **06.08.2025**
(21) Anmeldenummer: 24155172.0
(22) Anmeldetag: 01.02.2024
(51) Int. Cl.: B44D 3/18

(54) **STÜTZSYSTEM, VERFAHREN**

(71) Anmelder: König, Carlo, 31141 Hildesheim (DE)
(72) Erfinder: König, Carlo, 31141 Hildesheim (DE)
(74) Vertreter: Schäperklaus, Jochen

(57) **Zusammenfassung**

Die Erfindung betrifft ein Stützsystem (1) wenigstens zur Stützung und Rückverformung von Kunstwerken (100), insbesondere von Holzrahmen oder von Gemälden auf Holztafeln: eine Stützrahmenkonstruktion (2), wobei an der Stützrahmenkonstruktion (2) eine Kraftaufbringungsrichtung (3) zur Aufbringung einer Kraft und eine Befestigungseinrichtung (4) zur Ableitung der Kraft aufgenommen sind; und wobei die Befestigungseinrichtung (4) zur Befestigung der Stützrahmenkonstruktion (2) an dem Kunstwerk (100) aufweist; und wobei die Kraftaufbringungsrichtung (3) eine Aktuatoreinheit (5) zur Aufbringung der Kraft auf das Kunstwerk (100) aufweist.

## Beschreibung

Die vorliegende Erfindung betrifft ein Stützsystem wenigstens zur Stützung und Rückverformung von Kunstwerken, insbesondere von Holzrahmen oder von Gemälden auf Holztafeln.

Kunstwerke, insbesondere Gemälde und auch deren Rahmen, sind den natürlichen Schwankungen von Luftfeuchtigkeit und Temperatur und auch anderen Umgebungsbedingungen ausgesetzt. Dadurch können sich Kunstwerke, wie Holzrahmen oder auch hölzerne Bildträger, verformen. Aus den Verformungen können dauerhafte Risse und weitere Beschädigungen, wie Durchfeuchtung, Schimmel und dergleichen, resultieren, welche das Kunstwerk zerstören können.

Aus dem Stand der Technik sind Stützkonstruktionen bekannt geworden, welche einer Verformung entgegenwirken sollen. Hierzu werden Metallfedern genutzt, die eine Kraft auf das Kunstwerk aufbringen, welche der Verformung entgegenwirken sollen. Die sind hierbei fest mit dem Stützrahmen verbunden. Dadurch ist die aufgebrachte Kraft im Detail entweder zu groß oder zu klein in Abhängigkeit der schwankenden Umgebungsbedingungen.

Es ist deshalb die Aufgabe der vorliegenden Erfindung eine verbesserte Anpassung der Kraft an die Umgebungsbedingungen und an das Kunstwerk durch ein Stützsystem zu ermöglichen.

Die Aufgabe wird durch ein Stützsystem mit den Merkmalen nach Anspruch 1 und Verfahren nach den Ansprüchen 14 und 15 gelöst. Bevorzugte Weiterbildungen sind Gegenstand der abhängigen Ansprüche. Weitere Vorteile und Merkmale ergeben sich aus der allgemeinen Beschreibung und aus der Beschreibung des Ausführungsbeispiels.

Das erfindungsgemäße Stützsystem wenigstens zur Stützung und Rückverformung von Kunstwerken, insbesondere von Holzrahmen oder Gemälden auf Holztafeln umfasst:
- eine Stützrahmenkonstruktion, wobei an der Stützrahmenkonstruktion eine Kraftaufbringungsrichtung zur Aufbringung einer Kraft und eine Befestigungseinrichtung zur Ableitung der Kraft aufgenommen sind; und
- wobei die Befestigungseinrichtung zur Befestigung der Stützrahmenkonstruktion an dem Kunstwerk aufweist; und
- wobei die Kraftaufbringungsrichtung eine Aktuatoreinheit zur Aufbringung der Kraft auf das Kunstwerk aufweist.

Die Erfindung hat viele Vorteile. Ein erheblicher Vorteil der Erfindung ist, dass die Kraft der Aktuatoreinheit variabel anpassbar ist. Dadurch kann die Kraft an eine Verformung des Kunstwerks, dessen Materialeigenschaften und die Umgebungsbedingungen dynamisch ist, angepasst werden. Vorteilhaft kann dadurch eine Beschädigung des Kunstwerks durch sich verändernde Umgebungsbedingungen wie Temperatur und Luftfeuchtigkeit noch besser verhindert werden.

Bevorzugt umfasst die Aktuatoreinheit wenigstens einen Gleichstrommotor. Vorteilhaft kann ein Gleichstrommotor die notwendige Kraft aufbringen, um einer Verformung des Kunstwerks entgegenzuwirken. Dabei ist ein Gleichstrommotor besonders kostengünstig im Vergleich zu anderen Aktuatoreinheiten. Weiter ist eine durch den Elektromotor aufgebrachte Kraft veränderlich, insbesondere durch eine veränderliche Spannung, einen veränderlichen Strom und/oder eine veränderliche Drehzahl. Darüber hinaus kann die Aktuatoreinheit auch anders ausgeführt sein und z. B. ein Piezoelement oder einen Luftdruckdämpfer umfassen, um die notwendige Kraft aufzubringen. In jedem Fall ist die Aktuatoreinheit elektrisch ansteuerbar.

### Besonders bevorzugt umfasst die

Kraftaufbringungseinrichtung wenigstens eine Kraftübertragungseinheit. Insbesondere umfasst die Kraftübertragungseinheit wenigstens eine Getriebeeinheit, wie ein Stirnradgetriebe und/oder eine Gewindestange. Vorteilhaft kann die aufzubringende Kraft durch die Kraftübertragungseinheit auf das Kunstwerk übertragen werden. Weiter vorteilhaft kann die von der Aktuatoreinheit aufgebrachte Kraft übersetzt oder umgelenkt werden.

Vorzugsweise umfasst die Kraftaufbringungseinrichtung wenigstens eine Steuereinheit, wenigstens zur Steuerung der Aktuatoreinrichtung. Vorteilhaft kann durch die Steuereinheit die Aktuatoreinheit gesteuert werden, sodass die aufgebrachte Kraft angepasst werden kann. Vorzugsweise ist die Steuereinheit als Arduino-Steuermodul oder SPS-Steuermodul oder dergleichen ausgebildet.

Bevorzugt umfasst die Steuereinheit wenigstens eine Anzeigeeinrichtung zur Anzeige, wie ein Display oder einen Touchscreen. Vorteilhaft können Einstellungen der Steuereinheit angezeigt und durch einen Nutzer angepasst und/oder eingestellt werden, wie die aufgebrachte Kraft.

Insbesondere umfasst die Kraftaufbringungseinrichtung wenigstens eine Sensoreinheit, wobei die Sensoreinheit wenigstens eine Wägeeinrichtung, insbesondere umfassend einen Dehnungsmessstreifen, wenigstens einen Temperatursensor und/oder wenigstens einen Luftfeuchtesensor umfasst. Vorteilhaft können durch die Sensoreinheit die Umgebungseinflüsse, wie Temperatur und Luftfeuchte sowie die aktuelle Kraft und/oder Verformung des Kunstwerks ermittelt werden. Vorteilhaft ist die Sensoreinheit mit der Steuereinheit verbunden. Insbesondere können die Messdaten der Sensoreinheit zur Auswertung der Messwerte und Einstellung einer Kraft durch die Steuereinheit ausgewertet werden. Vorteilhaft kann dadurch eine Kraft in Abhängigkeit von Temperatur, Luftfeuchte und anderen Parametern durch die Steuereinheit eingestellt werden.

Insbesondere umfasst die Steuereinheit wenigstens separate Funkeinheit. Vorzugsweise kann die Funkeinheit über wenigstens ein Funkmodul drahtlos Informationen mit dem der Steuereinheit austauschen. Insbesondere kann eine Funkeinheit wenigstens einen Teil der Sensoreinheit und/oder der Anzeigeeinrichtung umfassen. Vorteilhaft kann beispielsweise hierdurch eine Anzeigeeinrichtung neben dem Kunstwerk angeordnet werden, sodass diese auch in einem montierten Zustand in einer Ausstellung ablesbar ist. Insbesondere können über einen Touchscreen auch Einstellungen vorgenommen werden. Weiter können auch Sensoren der Sensoreinheit vorteilhaft ortsvariabel angeordnet werden, sodass eine Messung auch z. B. in einiger Entfernung zu dem Kunstwerk innerhalb eines Raums durchgeführt werden kann. Darüber hinaus ist es auch möglich, dass die Funkeinheit mit mehreren Steuereinheiten von verschiedenen Stützsystem, insbesondere von mehreren verschiedenen Kunstwerken, in Verbindung steht. Hierdurch kann beispielsweise eine Steuerung der Einstellungen für mehrere Stützsysteme innerhalb eines Raums einer Kunstausstellung durch ein einzelnes Funkmodul erfolgen.

Besonders bevorzugt ist wenigstens ein flächig ausgebildetes Kontaktelement zur Kontaktierung des Kunstwerks. Insbesondere weisen wenigstens die Befestigungseinrichtung und/oder die Kraftaufbringungseinrichtung wenigstens ein Kontaktelement auf. Vorteilhaft kann durch das Kontaktelement eine beschädigungsfreie Aufbringung der Kraft ermöglicht werden. Insbesondere ist das Kontaktelement beweglich ausgeführt, wie z. B. ein Axiallager mit einem breiten Durchmesser, um eine Übertragung eines Drehmoments des Gleichstrommotors zu verhindern.

Insbesondere umfasst die Befestigungseinrichtung wenigstens ein Befestigungselement, wie ein Klebeband und/oder ein Klettband, zur Befestigung an dem Kunstwerk. Vorzugsweise ist das Befestigungselement als Klettband mit Pilzköpfen, wie z. B. 3M-Duallock, ausgebildet. Vorteilhaft können Klebeflächen des Befestigungselements auf dem Kunstwerk, der Befestigungseinrichtung und/oder der Stützrahmenkonstruktion angebracht werden. Insbesondere ist eine Verbindung lösbar. Vorteilhaft sind auch die Kleber rückstandsfrei wieder ablösbar, insbesondere von dem Kunstwerk.

Vorzugsweise weist die Stützrahmenkonstruktion wenigstens eine Linearführungseinheit auf. Vorteilhaft umfasst die Linearführungseinheit, wenigstens ein Linearführungselement, wie einen profilierten Stab und eine Hülse, welche verschieblich an dem Stab aufgenommen ist. Vorteilhaft ermöglicht die Linearführungseinheit eine variable Positionierung wenigstens der Kraftaufbringungseinrichtung, sodass ein Kraftaufbringungspunkt angepasst werden kann, insbesondere im Verhältnis zu einer Befestigungseinrichtung.

Bevorzugt umfasst die Stützrahmenkonstruktion wenigstens ein stabförmiges Rahmenelement. Vorteilhaft kann ein stabförmiges Rahmenelement gleichzeitig einen Teil der Linearführungseinheit bilden, indem es verschiebbare Lagerhülsen aufnehmen kann. Gleichzeitig sind stabförmige Elemente besonders steif, sodass sich die Stützrahmenkonstruktion auch bei großen aufzubringenden Kräften nicht verformt.

Bevorzugt ist die Stützrahmenkonstruktion wenigstens teilweise aus einem Material ausgeführt, welches eine höhere Biegesteifigkeit aufweist als das zu stützende Kunstwerk. Besonders bevorzugt ist die Stützrahmenkonstruktion wenigstens teilweise aus einem kohlenstofffaserverstärkten Kunststoff ausgeführt. Vorteilhaft ist ein kohlenstofffaserverstärkter Kunststoff besonders steif, sodass die Stützrahmenkonstruktion auch bei großen aufzubringenden Kräften nicht verformt wird. Gleichzeitig ist ein kohlenstofffaserverstärkter Kunststoff besonders leicht und das Material weist eine besonders geringe Wärmedehnung auf.

Insbesondere ist wenigstens eine Mehrzahl an Befestigungseinrichtungen umfasst. Vorteilhaft können dadurch Biegemoment in Verbindung mit der Kraftaufbringungseinrichtung erzeugt werden.

Vorzugsweise ist wenigstens eine Mehrzahl an Kraftaufbringungseinrichtungen umfasst. Vorteilhaft kann das Kunstwerk dadurch an mehreren Stellen gleichzeitig mit jeweils einer separaten Kraft beaufschlagt werden.

Vorteilhafte Weiterbildungen des Stützsystems ergebenen sich aus der gesamten allgemeinen Beschreibung und aus der Beschreibung des Ausführungsbeispiels.

Bei dem erfindungsgemäßen Verfahren zur Stützung eines Kunstwerks mittels eines zuvor beschriebenem Stützsystems, wird eine durch die Kraftaufbringungseinrichtung aufgebrachte Kraft in Abhängigkeit einer Luftfeuchte, einer Temperatur und/oder einer Formänderung angepasst.

Auch das erfindungsgemäße Verfahren hat viele Vorteile. Ein erheblicher Vorteil des Verfahrens ist, dass eine aufgebrachte Kraft in Abhängigkeit von Messdaten der Sensoreinheit angepasst werden kann. Entsprechende Kennlinien können in einer Datenbank der Steuereinheit hinterlegt sein. Dadurch können sich ändernde Umgebungsbedingungen vorteilhaft direkt berücksichtigt werden, sodass eine Verformung und eine daraus resultierende Beschädigung verhindert werden können. Vorteilhafte Weiterbildungen des Verfahrens ergebenen sich aus der gesamten allgemeinen Beschreibung und aus der Beschreibung des Ausführungsbeispiels.

Bei dem anderen erfindungsgemäßen Verfahren zur Rückverformung wenigstens eines Kunstwerks mittels eines zuvor beschriebenen Stützsystems wird wenigstens aus der Formgestalt des Kunstwerks und einer Verformung wenigstens ein optimierter Kraftaufbringungspunkt für die Aktuatoreinheit ermittelt.

Auch das andere erfindungsgemäße Verfahren hat viele Vorteile. Ein erheblicher Vorteil des Verfahrens ist, dass der Kraftangriffspunkt unter Berücksichtigung der Formgestalt des Kunstwerks, wie Höhe und Breit sowie Tiefe, und einer Materialstruktur gewählt wird. Dadurch kann sichergestellt werden, dass die aufgebrachte Kraft einen maximalen und optimalen Effekt hat. Weiter vorteilhaft kann dadurch eine Belastung für das Kunstwerk durch die Krafteinwirkung minimiert werden. Darüber hinaus kann eine notwendige Anzahl an Kraftaufbringungseinrichtungen minimiert werden. Vorteilhaft kann eine Optimierung zum Beispiel durch eine Analyse der Formgestalt und der Materialstruktur des Kunstwerks mittels eines Berechnungsprogramms, wie einem Finite-Elemente-Berechnungsprogramm, erfolgen. Vorteilhaft kann eine Analyse zum Beispiel durch ein optisches Kamerasystem oder dergleichen erfolgen. Anschließend kann die Kraftaufbringungseinrichtung so an dem Kunstwerk angeordnet werden, dass die aufgebrachte Kraft einen maximalen Effekt hat. Vorteilhafte Weiterbildungen des Verfahrens ergebenen sich aus der gesamten allgemeinen Beschreibung und aus der Beschreibung des Ausführungsbeispiels.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine schematische Ansicht eines erfindungsgemäßen Stützsystems für ein Kunstwerk; und
- Fig. 2: eine schematische Schnittansicht des erfindungsgemäßen Stützsystems mit einer Detailansicht der Kraftaufbringungseinrichtung.

Es ist nicht notwendig, dass ein erfindungsgemäßes Stützsystem 1 oder ein erfindungsgemäßes Verfahren alle nachfolgend beschriebenen Merkmale aufweist. Es ist auch möglich, dass ein erfindungsgemäßes Stützsystem 1 oder ein erfindungsgemäßes Verfahren nur einzelne Merkmale des nachfolgend beschriebenen Ausführungsbeispiels aufweist.

Fig. 1 zeigt eine schematische Ansicht eines erfindungsgemäßen Stützsystems 1 für ein Kunstwerk 100. Das Kunstwerk 100 ist hier als Gemälde 102 aus Holz mit einem Rahmen 101 aus Holz ausgebildet.

Das Stützsystem 1 umfasst eine Stützrahmenkonstruktion 2, eine Kraftaufbringungseinrichtung 3 zur Aufbringung einer Kraft und zwei Befestigungseinrichtungen 4, wobei die zweite Befestigungseinrichtung 4 hier nicht dargestellt ist, zur Befestigung des Stützsystems 1 dem Kunstwerk 100 und hier an dem Rahmen 101. Das Stützsystem 1 ist hier auf der Rückseite des Kunstwerks 100 angeordnet. Durch die Kraftaufbringungseinrichtung 3 wird hier in Verbindung mit den Befestigungseinrichtungen 4 eine Kraft aufgebracht, welche zu einem Biegemoment führt und das Gemälde 102 stützt und das Gemälde 102 aus Holz rückverformt, welche sich durch die Einflüsse der Umgebungsbedingungen wie Temperatur und Luftfeuchte verformt hat.

Die Kraftaufbringungseinrichtung 3 umfasst eine Aktuatoreinheit 5, durch welche eine anpassbare Kraft auf das Kunstwerk 100 aufgebracht werden kann. Die Kraftaufbringungseinrichtung 3 umfasst hier weiter eine Steuereinheit 9 zur Steuerung der Aktuatoreinheit 5 und zur Anpassung der Kraft. Die Kraftaufbringungseinrichtung 3 umfasst hier weiter eine Sensoreinheit 8, welche hier eine Wägezelle mit einem Dehnungsmessstreifen, einen Temperatursensor und einen Luftfeuchtesensor umfasst. Sensoreinheit 8 ist hier mit der Steuereinheit 9 verbunden. Durch die Steuereinheit 9 können die Messdaten, wie Kraft, Temperatur und Luftfeuchte, der Sensoreinheit 8 ausgewertet werden, um die aufgebrachte Kraft anzupassen. Weiter umfasst die Steuereinheit 9 hier eine Anzeigeeinrichtung 11 mit einem Display 11 zur Anzeige der Daten der Steuereinheit 9.

Die Befestigungseinrichtung 4 umfasst hier jeweils ein Befestigungselement 12. Die Befestigungselemente 12 sind über ein Klettband an dem Rahmen 101 des Kunstwerks 100 lösbar befestigt.

Die Stützrahmenkonstruktion 2 umfasst hier eine Linearführungseinheit 14 mit einem stabförmigen Element 14 auf denen Hülsen verschieblich angeordnet sind. Dadurch kann ein Kraftaufbringungspunkt 15 variabel eingestellt werden, sodass ein Effekt durch die aufgebrachte Kraft optimiert werden kann. Hierzu können die Formgestalt und das Material des Kunstwerks 100 analysiert werden, z. B. durch ein Berechnungsprogramm.

Fig. 2 zeigt eine schematische Schnittansicht des erfindungsgemäßen Stützsystems 1, insbesondere der Kraftaufbringungseinrichtung 3. Die Kraftaufbringungseinrichtung 3 umfasst hier einen Gleichstrommotor 6 als Aktuatoreinheit 5. Eine Drehbewegung des Gleichstrommotors 6 wird hier durch die Kraftübertragungseinheit 7 auf die zwischen dem Gemälde 102 und dem Stützrahmenkonstruktion 2 übertragen. Zwischen der Kraftübertragungseinheit 7 und der Stützrahmenkonstruktion 2 ist hier die Sensoreinheit 8 angeordnet. So kann über den Dehnungsmessstreifen 8 die aufgebrachte Kraft gemessen werden. Die Steuereinheit 9 mit der Anzeigeeinrichtung 11 kann die Messdaten auswerten und so die aufgebrachte Kraft durch Ansteuerung des Gleichstrommotors 6 der Aktuatoreinheit 5 anpassen.

Die Kraft wird hier durch ein flächiges Kontaktelement 10 am Kraftaufbringungspunkt 15 aufgebracht, sodass das Gemälde nicht beschädigt wird. Durch die Anordnung des Stützsystems 1 und der Linearführungseinheit 13 kann die Kraft an einem beliebigen Kraftaufbringungspunkt 15 aufgebracht werden. Die Stützrahmenkonstruktion 2 ist hier aus einem kohlenstofffaserverstärkten Kunststoff hergestellt, welcher besonders steif und leicht ist, sodass sichergestellt wird, dass die aufgebrachte Kraft sicher zur Verformung des Gemäldes 102 genutzt wird.

### Bezugszeichen:

- 1: Stützsystem
- 2: Stützrahmenkonstruktion
- 3: Kraftaufbringungseinrichtung
- 4: Befestigungseinrichtung
- 5: Aktuatoreinheit
- 6: Gleichstrommotor
- 7: Kraftübertragungseinheit
- 8: Sensoreinheit
- 9: Steuereinheit
- 10: Kontaktelement
- 11: Anzeigeeinrichtung, Display
- 12: Befestigungselement
- 13: Linearführungseinheit
- 14: stabförmiges Element
- 15: Kraftaufbringungspunkt
- 100: Kunstwerk
- 101: Rahmen
- 102: Gemälde

## Patentansprüche

1. Stützsystem (1) wenigstens zur Stützung und Rückverformung von Kunstwerken (100), insbesondere von Holzrahmen oder von Gemälden auf Holztafeln:
- eine Stützrahmenkonstruktion (2), wobei an der Stützrahmenkonstruktion (2) eine Kraftaufbringungsrichtung (3) zur Aufbringung einer Kraft und eine Befestigungseinrichtung (4) zur Ableitung der Kraft aufgenommen sind; und
- wobei die Befestigungseinrichtung (4) zur Befestigung der Stützrahmenkonstruktion (2) an dem Kunstwerk (100) aufweist; und
- wobei die Kraftaufbringungsrichtung (3) eine Aktuatoreinheit (5) zur Aufbringung der Kraft auf das Kunstwerk (100) aufweist.

2. Stützsystem (1) nach Anspruch 1, wobei die Aktuatoreinheit einen Gleichstrommotor (6) umfasst.

3. Stützsystem (1) nach einem der vorhergehenden Ansprüche, wobei die Kraftaufbringungseinrichtung (3) eine Kraftübertragungseinheit (7) umfasst.

4. Stützsystem (1) nach einem der vorhergehenden Ansprüche, wobei die Kraftaufbringungseinrichtung (3) eine Steuereinheit (9) umfasst.

5. Stützsystem (1) nach dem vorhergehenden Anspruch, wobei die Steuereinheit (9) eine Anzeigeeinrichtung (11) zur Anzeige umfasst, wie ein Display (11).

6. Stützsystem (1) nach einem der vorhergehenden Ansprüche, wobei die Kraftaufbringungseinrichtung (3) eine Sensoreinheit (8) umfasst, wobei die Sensoreinheit (8) eine Wägeeinrichtung, insbesondere umfassend einen Dehnungsmessstreifen, wenigstens einen Tempersorsensor und/oder wenigstens einen Luftfeuchtesensor umfasst.

7. Stützsystem (1) nach einem der vorhergehenden Ansprüche, umfassend wenigstens ein flächig ausgebildetes Kontaktelement (10) zur Kontaktierung des Kunstwerks (100) umfasst.

8. Stützsystem (1) nach einem der vorhergehenden Ansprüche, wobei die Befestigungseinrichtung (4) wenigstens ein Befestigungselement (12), wie ein Klebeband oder ein Klettband, zur Befestigung an dem Kunstwerk (100) umfasst.

9. Stützsystem (1) nach Anspruch 1, wobei die Stützrahmenkonstruktion (2) wenigstens eine Linearführungseinheit (13) aufweist.

10. Stützsystem (1) nach einem der vorhergehenden Ansprüche, wobei Stützrahmenkonstruktion (2) ein stabförmiges Rahmenelement (14) umfasst.

11. Stützsystem (1) nach einem der vorhergehenden Ansprüche, wobei die Stützrahmenkonstruktion (1) aus ein Kohlenstofffaserverstärkter Kunststoff ausgeführt ist.

12. Stützsystem (1) nach einem der vorhergehenden Ansprüche, umfassend wenigstens eine Mehrzahl an Befestigungseinrichtungen (4).

13. Stützsystem (1) nach einem der vorhergehenden Ansprüche, umfassend eine Mehrzahl an Kraftaufbringungseinrichtungen (3).

14. Verfahren zur Stützung von Kunstwerken (100) mittels einem Stützsystem (1) nach einem der vorhergehenden Ansprüche, wobei eine durch die Kraftaufbringungseinrichtung (3) aufgebrachte Kraft in Abhängigkeit einer gemessenen Luftfeuchte, Temperatur und/oder einer Formänderung aufgebracht wird.

15. Verfahren zur Rückverformung wenigstens eines Kunstwerks (100), wie einem Rahmen (101), mittels eines Stützsystems (1) nach einem der Ansprüche 1 bis 13, wobei wenigstens aus der Formgestalt des Kunstwerks (100) und einer Verformung wenigstens ein optimierter Kraftaufbringungspunkt (15) ermittelt wird.
